# EUROPÄISCHE PATENTSCHRIFT

(11) **EP 0 133 871 B1**
(45) Veröffentlichungstag und Bekanntmachung des Hinweises auf die Patenterteilung: **27.07.1988**
(21) Anmeldenummer: 84105776.3
(22) Anmeldetag: 21.05.1984
(51) Int. Cl.: F15B 15/28

(54) **Einrichtung zur Erfassung der relativ zu einem ersten Punkt veränderbaren Position eines zweiten Punktes**
Device to pick up the position of a second point which is variable in relation to a first point
Dispositif pour détecter la position d'un deuxième point variable par rapport à un premier point

(30) Priorität: 02.09.1983 DE 3331720
(43) Veröffentlichungstag der Anmeldung: 13.03.1985
(73) Patentinhaber: WABCO Westinghouse Steuerungstechnik GmbH & Co., D-3000 Hannover 91 (DE)
(72) Erfinder: Göttling, Helmut, D-3004 Isernhagen (DE); Möller, Rudolf, D-3007 Gehrden 1 (DE); Brausfeld, Walter, D-3000 Hannover 61 (DE); Müller, Peter, D-3000 Hannover 91 (DE); Scharnowski, Gerhard, D-3007 Gehrden 1 (DE)
(74) Vertreter: Schrödter, Manfred, Dipl.-Ing.

(56) Entgegenhaltungen:
- DE-A- 1 601 716
- DE-A- 3 036 485
- FR-A- 2 410 156
- US-A- 3 131 608
- US-A- 3 160 836

## Beschreibung

Die Erfindung betrifft eine Einrichtung zur Erfassung der relativ zu einem ersten Punkt veränderbaren Position eines zweiten Punktes gemäß dem Oberbegriff des Patentanspruches 1. Aus der US-A-3 160 836 ist eine derartige Einrichtung bekannt, die an einem Arbeitszylinder angeordnet ist und zur Feststellung der Verschiebung des Kolbens im Arbeitszylinder dient. Diese Einrichtung setzt sich aus einem elektromechanischen Wegaufnehmer und zwei mit einem Stellglied des Wegaufnehmers verbundenen, als Federn ausgebildeten, elastischen Elementen zusammen.

Die eine Feder ist mit ihrem einen Ende am Kolben bzw. an der Kolbenstange des Arbeitszylinders befestigt und mit ihrem anderen Ende mit der einen Stirnseite des Stellgliedes des Wegaufnehmers verbunden. Die andere Feder ist mit ihrem einen Ende am Boden des Zylinders befestigt und mit ihrem anderen Ende mit der Stirnseite des Stellgliedes verbunden, die der ersten Feder abgewandt ist.

Bei einer Verschiebung des Kolbens, z. B. in Richtung von dem Wegaufnehmer weg, wird das Stellglied durch die Kraft der mit dem Kolben verbundenen ersten Feder gegen die Kraft der entgegengerichtet wirkenden, mit dem Boden des Zylinders verbundenen zweiten Feder in Bewegungsrichtung des Kolbens mitgenommen. Aufgrund der Längenänderung der ersten Feder legt das Stellglied des Wegaufnehmers einen Weg zurück. der gegenüber dem von Kolben zurückgelegten Weg untersetzt ist. Vom Wegaufnehmer wird auf eine Auswerteschaltung ein Signal gegeben, dessen Größe den vom Stellglied zurückgelegten, gegenüber dem Kolbenweg reduzierten und dem Kolbenweg proportionalen Weg darstellt.

Diese bekannte Einrichtung hat den Nachteil, daß zum einen die Federn so aufeinander abgestimmt sein müssen, daß vom Stellglied ein zum Kolbenweg proportionaler untersetzter Weg zurückgelegt wird und zum anderen das Stellglied durch die von den Federn auf das Stellglied ausgeübten Kräfte einer relativ hohen Belastung ausgesetzt ist. Zudem ist der Bauteileaufwand für diese Einrichtung relativ groß.

Der Erfindung liegt die Aufgabe zugrunde, eine Einrichtung der eingangs genannten Art zu schaffen, bei welcher die erwähnten Nachteile vermieden werden und die sich mit einfachen Mitteln und mit nur geringem Bauteileaufwand herstellen läßt.

Diese Aufgabe wird mit der im Patentanspruch 1 angegebenen Erfindung gelöst. Weiterbildungen und vorteilhafte Ausgestaltungen der Erfindung werden in den Unteransprüchen.aufgezeigt.

Die erfindungsgemäße Einrichtung bietet insbesondere den Vorteil, universell einsetzbar zu sein. Da zur Erfassung der Position des relativ zu einem ersten Teil bewegbaren zweiten Teiles lediglich ein mit einem Wegaufnehmer zusammenwirkendes elastisches Element benötigt wird, dessen Dehnung in einem vorbestimmbaren Bereich gemessen wird (Weguntersetzung - langer Kolbenweg, kurze Meßstrecke -), läßt sich mit dieser Einrichtung auf einfache Art und Weise nicht nur ein gerader Weg sondern auch ein gekrümmter Weg messen. Bei Verwendung dieser Einrichtung zur Positionierung des Kolbens eines Arbeitszylinders kann die Einrichtung sowohl im Zylinder als auch am Zylindergehäuse angeordnet werden. Es ist somit möglich, jeden beliebigen Arbeitszylinder nachträglich auf einfache Art und Weise mit einer derartigen Einrichtung auszurüsten. Es können in vorteilhafter Weise kurzhubige elektro-mechanische Wegaufnehmer eingesetzt werden.

Anhand der Zeichnung wird nachstehend ein Ausführungsbeispiel der Erfindung näher erläutert.

Die Abbildung zeigt einen Arbeitszylinder, bei welchem die erfindungsgemäße Einrichtung außen am Zylinder befestigt ist. Zur Lagebestimmung des Arbeitskolbens ist die Einrichtung über einen an der Kolbenstange befestigten Mitnehmer mit der Kolbenstange verbunden.

Der in der Abbildung dargestellte Arbeitszylinder besteht im wesentlichen aus einem Zylinderrohr 4, einem Zylinderboden 7, einem Zylinderdeckel 1 sowie einem im Zylinderrohr 4 geführten Arbeitskolben, welcher mit einer Kolbenstange 36 verbunden ist. Der Zylinderdeckel 1 und der Zylinderboden 7 sind über Zuganker 5, 6 und Muttern 2, 3 mit dem Zylinderrohr 4 verspannt.

Auf dem Zylinderbodenumfang ist ein Gehäuse 8 befestigt, welches auf seiner dem Zylinderdeckel 1 zugewandten Seite einen rohrförmigen Fortsatz 28 trägt. Auf das freie Ende der Kolbenstange 36 ist ein mit einem Lagerauge versehener, als Mitnehmer 35 dienender Hebel aufgeschoben und mittels einer Schraube 37 auf der Kolbenstange 36 fixiert. Der Mitnehmer 35 trägt an seinem freien Ende ein Rohr 31, welches parallel zur Zylinderlängsachse verläuft und sich teleskopartig in den rohrförmigen Fortsatz 28 des Gehäuses 8 hineinerstreckt. In den Mitnehmer 35 ist eine Schraube 34 eingedreht, und zwar derart, daß ihr freier Endbereich in das Rohr 31 hineinragt.

In eine Ausnehmung 33 der Schraube 34 ist das ösenförmig ausgebildete Ende 32 einer als elastisches Element dienenden Zugfeder 29 eingehängt. In das andere Ende der Zugfeder 29 ist mit ihrem abgestuften Bereich 20 eine zylindrische Halterung 17, 20 eingedreht. Die Halterung 17, 20 weist einen in Umfangsrichtung verlaufenden Führungsring 18 auf und ist in einer parallel zur Zylinderlängsachse verlaufenden Bohrung 21 des Gehäuses 8 verschiebbar angeordnet. Mittels einer Einstellschraube 12, welche in einem die Bohrung 21 stirnseitig verschließenden Deckel 15 gehalten wird und in die Halterung 17, 20 eingedreht ist, wird das andere Ende der Zugfeder 29 fixiert. Um ein Verdrehen der Halterung 17, 20 zu verhindern, sind am Deckel 15 wenigstens zwei Stifte 11, 14 vorgesehen, welche in entsprechende Ausnehmungen der Halterung 17, 20 eingreifen, so daß bei Verdrehen der Einstellschraube 12 nur eine Verschiebebewegung der Halterung 17, 20 in Längsrichtung erfolgt. Eine Kappe 10 ist über den Deckel 15 gestülpt und mittels Schrauben 9, 16 am Gehäuse 8 befestigt, so daß ein unbeabsichtigtes Lösen des Deckels 15 oder ein unbeabsichtigtes Verstellen der Einstellschrauben 12, 13 ausgeschlossen ist.

Auf der dem Federraum 21 abgewandten Seite einer das Gehäuse 8 unterteilenden Wand 23 ist ein Wegaufnehmer 22, der z. B. als Schiebepotentiometer ausgebildet sein kann, befestigt. Der Wegaufnehmer 22 weist ein Stellglied 24, 26 auf, welches einen sich durch eine in der Wand 23 vorgesehene Ausnehmung in Richtung auf die Zugfeder 29 zu erstreckenden Vorsprung 26 besitzt. Der Vorsprung 26 liegt an einer Windung der Zugfeder 29 an und wird mittels einer relativ schwachen Druckfeder 25, die sich am Gehäuse des Wegaufnehmers 22 abstützt und das Stellglied 24, 26 in Spannrichtung der Zugfeder 29 beaufschlagt, an der Windung gehalten.

Das Gehäuse 8 wird von einem Deckel 27 verschlossen. Es ist eine nicht dargestellte Auswerte- und Regel schaltung vorgesehen, die einerseits über eine Kabelführung 19 mit dem Wegaufnehmer 22 und andererseits mit einer nicht dargestellten Magnetventileinrichtung zum Be- und Entlüften des Zylinders elektrisch verbunden ist.

Um das Eindringen von Feuchtigkeit und Schmutz in den Federraum und in das Gehäuse 8 zu verhindern, ist an dem freien Ende des rohrförmigen Fortsatzes 28 des Gehäuses 8 ein Abstreifring 30 angeordnet, welcher am Rohr 31 anliegt.

Die Funktion der im Vorstehenden beschriebenen Einrichtung wird nachfolgend näher erläutert.

Es wird angenommen, daß die Kolbenstange 36 zur Hälfte aus dem Arbeitszylinder ausgefahren werden soll und der mit dem Wegaufnehmer 22 verbundene Regler der Auswerte- und Regelschaltung auf den entsprechenden Soll-Wert eingestellt wird. Über die Magnetventileinrichtung gelangt Druckmittel in die rechte Arbeitskammer des Arbeitszylinders und verschiebt den Arbeitskolben nach links. Die Kolbenstange 36 fährt aus dem Arbeitszylinder aus. Die einerseits an der Halterung 17, 20 und andererseits an dem mit der Kolbenstange 36 verbundenen Mitnehmer 35 befestigte Zugfeder 29 wird bei diesem Vorgang gespannt. Der gesamte Federweg der Zugfeder 29 ist gleich dem von der Kolbenstange 36 zurückgelegten Weg. Da das Stellglied 24, 26 des Wegaufnehmers 22 seinen Abgriff jedoch nicht an dem kolbenstangenseitigen Ende der Zugfeder 29 hat sondern der Abgriff an einer Windung nahe der Halterung 17, 20 erfolgt, legt das Stellglied 24, 26 einen Weg zurück, der gleich dem reduzierten Federweg der Zugfeder 29 ist. D.H., der vom Stellglied 26, 24 zurückgelegte Weg ist gegenüber dem von der Kolbenstange 36 zurückgelegten Weg untersetzt. Vom Wegaufnehmer 22 wird auf die Auswerte- und Regelschaltung eine Spannung gegeben, deren Größe den vom Stellglied 24, 26 zurückgelegten, gegenüber dem Kolbenstangenweg reduzierten und dem Kolbenstangenweg proportionalen Weg darstellt. Dieser Ist-Wert wird mit dem Soll-Wert verglichen. Hat die Kolbenstange 36 die gewünschte Position erreicht, so sperrt die Magnetventileinrichtung die Arbeitskammer des Arbeitszylinders gegen die Druckmittelquelle ab.

Je nach Einstellung des Reglers der Auswerte-und Regelschaltung läßt sich so jede beliebige Kolbenstellung ermitteln bzw. vorbestimmen.

Zur Untersetzung des vom Wegaufnehmer aufzunehmenden, gegenüber dem Kolbenstangenweg reduzierten Weges kann selbstverständlich anstelle einer Zugfeder jedes andere beliebige elastische Element genommen werden.

Die Anwendung der im vorstehenden beschriebenen Einrichtung ist nicht an das Ausführungsbeispiel gebunden sondern läßt sich überall dort einsetzen, wo die Lage von zwei relativ zueinander bewegbaren Teilen ermittelt bzw. vorbestimmt werden soll.

Als elastisches Element kann z. B. die schon vorhandene Feder in einseitig mit Druckmittel beaufschlagbaren Arbeitszylindern oder bei Ventilen die Ventilfeder genommen werden.

Es ist auch möglich, den Wegaufnehmer auf einem ersten Teilstück des elastischen Elementes anzuordnen und das Stellglied des Wegaufnehmers an einem zweiten Teilstück des elastischen Elementes zu befestigen.

## Patentansprüche

1. Einrichtung zur Erfassung der relativ zu einem ersten Punkt veränderbaren Position eines zweiten Punktes mit folgenden Merkmalen :
a) Es ist ein Wegaufnehmer (22) vorgesehen, dessen Stellgliedhub kleiner ist als der aufzunehmende Weg des zweiten Punktes (36) ;
b) es ist ein elastisches Element (29) vorgesehen, welches mit seinem einen Ende an einem ersten Teil (17, 20), welches dem ersten Punkt (4) zugeordnet ist, befestigt ist ;
c) das Stellglied (24, 26) des Wegaufnehmers (22) ist mit dem elastischen Element (29) verbunden bzw. verbindbar ; gekennzeichnet durch die folgenden Merkmale :
d) das elastische Element (29) ist mit seinem anderen Ende an einem zweiten Teil (34), welches dem zweiten Punkt (36) zugeordnet ist, befestigt;
e) die Verbindungsstelle des Stellgliedes (24, 26) des Wegaufnehmers (22) mit dem elastischen Element (29) ist zwischen den Befestigungspunkten des elastischen Elementes (29) mit dem ersten (17, 20) bzw. dem zweiten Teil (34) gelegen.

2. Einrichtung nach Anspruch 1, dadurch gekennzeichnet, daß der Wegaufnehmer (22) am ersten Teil (17, 20) befestigt ist.

3. Einrichtung nach Anspruch 1, dadurch gekennzeichnet, daß der Wegaufnehmer (22) am zweiten Teil (34) befestigt ist.

4. Einrichtung nach Anspruch 1. dadurch gekennzeichnet, daß der Wegaufnehmer (22) auf einem weiteren Teilstück des elastischen Elementes (29) befestigt ist.

5. Einrichtung nach Anspruch 1, dadurch gekennzeichnet, daß das elastische Element (29) als Zugfeder (29) ausgebildet ist.

6. Einrichtung nach Anspruch 1, dadurch gekennzeichnet, daß der Wegaufnehmer (22) als Potentiometer ausgebildet ist.

7. Einrichtung nach Anspruch 1 für einen druckmittelbetätigbaren Arbeitszylinder mit einem Arbeitskolben, dadurch gekennzeichnet, daß das mit dem einen Ende des elastischen Elementes (29) verbundene erste Teil der Zylinder und das mit dem anderen Ende des elastischen Elementes verbundene Teil der Arbeitskolben oder/und eine mit dem Arbeitskolben verbundene Kolbenstange (36) ist.

8. Einrichtung nach Anspruch 7, dadurch gekennzeichnet, daß das elastische Element (29) und der Wegaufnehmer (22) im Zylindergehäuse angeordnet sind.

9. Einrichtung nach Anspruch 7, gekennzeichnet durch die folgenden Merkmale :
a) am Zylinderboden (7) ist in einem Gehäuse (8) eine Halterung (17, 20) für das eine Ende des elastischen Elementes (29) angeordnet;
b) das Gehäuse (8) für die Halterung (17, 20) weist einen sich parallel zur Zylinderlängsachse in Richtung auf das Kolbenstangenende zu erstreckenden rohrförmigen Fortsatz (28) auf ;
c) am freien Endbereich der Kolbenstange (36) ist ein Mitnehmer (35) befestigt;
d) der Mitnehmer (35) weist an seinem freien Ende ein Rohr (31) auf, das sich parallel zur Zylinderlängsachse in Richtung auf das Gehäuse (8) zu erstreckt und teleskopartig im rohrförmigen Fortsatz (28) des Gehäuses (8) geführt wird ;
e) das elastische Element (29) ist einerseits an der Halterung (17, 20) im Gehäuse (8) und andererseits an dem mit der Kolbenstange (36) verbundenen Mitnehmer (35) befestigt ;
f) das elastische Element (29) wird vom rohrförmigen Fortsatz (28) und vom Rohr (31) umschlossen ;
g) der Wegaufnehmer (22) ist im Gehäuse (8) angeordnet;
h) das bewegliche Teil (24, 26) des Wegaufnehmers (22) steht mit dem elastischen Element (29) in Wirkverbindung.

## Claims

1. Device for ascertaining the position of a second point, changeable relative to a first point, having the following features :
a) there is provided a displacement sensor (22), the stroke of the adjusting member of which is smaller than the distance moved by the second point (36) to be ascertained ;
b) there is provided a resilient element (29) which with its one end is fastened to a first part (17, 20) which is associated with the first point (4) ;
c) the adjusting member (24, 26) of the displacement sensor (22) is connected to or can be connected to the resilient element (29) ; characterized by the following features :
d) the resilient element (29) is fastened with its other end to a second part (34) which is associated with the second point (36) ;
e) the connection point of the adjusting member (24, 26) of the displacement sensor (22) with the resilient element (29) is positioned between the fastening points of the resilient element (29) with the first (17, 20) and second (34) part, respectively.

2. Device according to claim 1, characterized in that the displacement sensor (22) is fastened to the first part (17, 20). 3. Device according to claim 1, characterized in that the displacement sensor (22) is fastened to the second part (34).

4. Device according to claim 1, characterized in that the displacement sensor (22) is fastened to a different portion of the resilient element (29).

5. Device according to claim 1, characterized in that the resilient element (29) is constructed as a tension spring (29).

6. Device according to claim 1, characterized in that the displacement sensor (22) is constructed as a potentiometer.

7. Device according to claim 1 for a pressure medium-operable working cylinder with a working piston, characterized in that the first part joined to the one end of the resilient element (29) is the cylinder, and the part joined to the other end of the resilient element is the working piston and/or a piston rod (36) connected to the working piston.

8. Device according to claim 7, characterized in that the resilient element (29) and the displacement sensor (22) are arranged in the cylinder casing.

9. Device according to claim 7, characterized by the following features :
a) on the cylinder bottom (7) there is arranged in a housing (8) a holding means (17, 20) for the one end of the resilient element (29) ;
b) the housing (8) for the holding means (17, 20) has a tubular extension (28) extending parallel to the longitudinal axis of the cylinder in the direction of the piston rod end ;
c) to the free end region of the piston rod (36) there is fastened a driving element (35) ;
d) the driving element (35) has at its free end a tube (31) which extends parallel to the longitudinal axis of the cylinder in the direction of the housing (8) and is guided telescopically in the tubular extension (28) of the housing (8) ;
e) the resilient element (29) is fastened at one end to the holding means (17, 20) in the housing (8) and at the other end to the driving element (35) connected to the piston rod (36) ;
f) the resilient element (29) is enclosed by the tubular extension (28) and by the tube (31).
g) the displacement sensor (22) is arranged in the housing (8) ;
h) the movable part (24, 26) of the displacement sensor (22) is in operative connection with the resilient element (29).

## Revendications

1. Dispositif pour détecter la position, variable par rapport à un premier point, d'un deuxième point, présentant les caractéristiques suivantes :
a) il est prévu un capteur de déplacement (22) ayant un organe mobile dont la course est inférieure à la course à capter du deuxième point (36) ;
b) il est prévu un élément élastique (29) qui est fixé, par sa première extrémité, à une première partie (17, 20) conjuguée au premier point (4) ;
c) l'organe mobile (24, 26) du capteur de déplacement (22) est relié, ou apte à être relié, à l'élément élastique (29) ; caractérisé par les caractéristiques suivantes :
d) l'élément élastique (29) est fixé par son autre extrémité à une deuxième partie (34) qui est conjuguée au deuxième point (36) ;
e) le point de liaison de l'organe mobile (24, 26) du capteur de déplacement (22) à l'élément élastique (29) est situé entre les points de fixation de l'élément élastique (29) à la première partie (17, 20) ou à la deuxième partie (34).

2. Dispositif selon revendication 1, caractérisé par le fait que le capteur de déplacement (22) est fixé à la première partie (17, 20).

3. Dispositif selon revendication 1, caractérisé par le fait que le capteur de déplacement (22) est fixé à la deuxième partie (34).

4. Dispositif selon revendication 1, caractérisé par le fait que le capteur de déplacement (22) est fixé sur une autre portion de l'élément élastique (29).

5. Dispositif selon revendication 1, caractérisé par le fait que l'élément élastique (29) est réalisé sous la forme d'un ressort de traction (29).

6. Dispositif selon revendication 1, caractérisé par le fait que le capteur de déplacement (22) est réalisé sous la forme d'un potentiomètre.

7. Dispositif selon revendication 1, pour un cylindre de travail actionnable par fluide de pression, comportant un piston de travail, caractérisé par le fait que la première partie reliée à la première extrémité de l'élément élastique (29) est le cylindre et la partie reliée à l'autre extrémité de l'élément élastique est le piston de travail ou/et une tige de piston (36) reliée au piston de travail.

8. Dispositif selon revendication 7, caractérisé par le fait que l'élément élastique (29) et le capteur de déplacement (22) sont agencés dans le carter du cylindre.

9. Dispositif selon revendication 7, caractérisé par les caractéristiques suivantes :
a) un organe de maintien (17, 20) pour la première extrémité de l'élément élastique (29) est agencé dans un carter (8) sur le fond (7) du cylindre ;
b) le carter (8) pour l'organe de maintien (17, 20) présente un prolongement tubulaire (28) qui s'étend parallèlement à l'axe longitudinal du cylindre, en direction de l'extrémité de la tige de piston ;
c) un entraîneur (35) est fixé à la région de l'extrémité libre de la tige de piston (36) ;
d) l'entraîneur (35) présente, à son extrémité libre, un tube (31) qui s'étend parallèlement à l'axe longitudinal du cylindre, vers le carter (8), et qui est guidé télescopiquement dans le prolongement tubulaire (28) du carter (8) ;
e) l'élément élastique (29) est fixé d'un côté à l'organe de maintien (17, 20) dans le carter (8) et. de l'autre côté, à l'entraîneur (35) lié à la tige de piston (36) ;
f) l'élément élastique (29) est entouré par le prolongement tubulaire (28) et par le tube (31) ;
g) le capteur de déplacement (22) est agencé dans le carter (8) ;
h) la partie mobile (24, 26) du capteur de déplacement (22) est en liaison fonctionnelle avec l'élément élastique (29).
